# EUROPÄISCHE PATENTSCHRIFT

(11) **EP 2 205 136 B1**
(45) Veröffentlichungstag und Bekanntmachung des Hinweises auf die Patenterteilung: **20.04.2011**
(21) Anmeldenummer: 08803704.9
(22) Anmeldetag: 05.09.2008
(51) Int. Cl.: A47L 9/00

(54) **BODENPFLEGEGERÄT, INSBESONDERE HAUSHALTSSTAUBSAUGER**
FLOOR CLEANING DEVICE, PARTICULARLY HOUSEHOLD VACUUM CLEANER
APPAREIL D'ENTRETIEN DU SOL, NOTAMMENT ASPIRATEUR MÉNAGER

(30) Priorität: 28.09.2007 DE 102007046553
(43) Veröffentlichungstag der Anmeldung: 14.07.2010
(73) Patentinhaber: BSH Bosch und Siemens Hausgeräte GmbH, 81739 München (DE)
(72) Erfinder: GEIS, Marko, 97640 Oberstreu (DE); HAUPTLORENZ, Carsten, 07318 Wittgendorf (DE); ILLIG, Roland, 97618 Heustreu (DE); SCHMITT, Florian, 97720 Nüdlingen (DE)
(86) Internationale Anmeldenummer: PCT/EP2008/061734
(87) Internationale Veröffentlichungsnummer: WO 2009/043680

(56) Entgegenhaltungen:
- EP-A- 0 839 492
- EP-A- 1 785 080
- WO-A-03/068043
- DE-A1- 19 903 734
- JP-A- 11 146 846
- US-A- 4 280 245
- US-A- 5 946 771
- US-A1- 2003 145 419

## Beschreibung

Die vorliegende Erfindung betrifft ein Bodenpflegegerät, insbesondere einen Haushaltsstaubsauger, mit mindestens einer Luftaustrittsöffnung am Gerätegehäuse für den von einem Gebläseaggregat erzeugten Luftstrom L, wobei in Bezug auf die Richtung des Luftstromes L nach der Luftaustrittsöffnung eine Abdeckung mit Luftführungselementen zur Brechung des Luftstroms L angeordnet ist.

Gemeinhin wird die Ausblasluft eines Bodenpflegegerätes wie die eines Staubsaugers für dessen Nutzer als störend und unangenehm empfunden, insbesondere wenn diese das nackte Oberbein oder gar das Gesicht berührt. Zur Vermeidung dieser Problematik ist bereits bekannt, den Luftstrom mittels mechanischer Mittel, insbesondere mittels speziell angeordneter Filter oder einer Luftleiteinrichtung aufzuteilen oder umzulenken, um so einen schwächeren oder zumindest diffusen Luftstrom zu erhalten. Dabei darf jedoch die Strömungsgeschwindigkeit der Ausblasluft nicht derart abgebremst werden, dass es zu einem Wärmerückstau kommt, welcher ggf. das Gebläse in Mitleidenschaft zieht.

Aus der DE 199 25 227 C2 sind Abluftfilter bekannt, die in Rahmenkästen eingesetzt sind. Die Abluftfilter sind der in die Umgebungsluft mündenden Ausblasöffnung in Bezug auf die Strömungsrichtung der Ausblasluft vorgeschaltet. Die Abluftfilter bestehen aus mindestens zwei vor der Ausblasöffnung in einem Aufnahmeschacht zueinander schräg angeordneten Abschnitten. Die mindestens zwei Abschnitte des Abluftfilters sind schräg nach außen geneigt angeordnet. Durch die zueinander schräg gestellten Abschnitte des sich selbst tragenden Abluftfilters wird der Abluftstrom aufgespaltet und entsprechend der Schrägstellung der Filterabschnitte in verschiedene Richtungen gelenkt. Durch diese Anordnung wird ein geteilter Luftstrom erzeugt, der vom Benutzer als weniger störend empfunden wird.

Aus der DE 103 20 079 A1 ist eine Filtervorrichtung zum lösbaren Einsetzen in einen Staubsauger bekannt, die einen Halterahmen aufweist, der zwischen einer anströmseitigen Öffnung und einer Ausblasöffnung ein Filtermaterial trägt, und die eine Luftleiteinrichtung zum Umlenken der aus der Ausblasöffnung ausströmenden Luft besitzt. Um eine Verwirbelung der aus dem Filter austretenden Luft erreichen zu können, ohne auf am Staubsaugergehäuse angeordnete Ausblasgitter angewiesen zu sein, weist die bekannte Filtervorrichtung Mittel auf, welche die aus dem Filtermaterial austretende Luft in Richtung zur Zentrumsachse der Ausblasöffnung hin umlenken.

Aus der EP 1 785 080 A2 ist eine Schalldämpfervorrichtung für einen Staubsauger bekannt, welche oberhalb eines Motors angeordnet ist und in Form einer rechteckigen Platte mit mehreren länglichen Rohren auf einer Seite der Platte ausgeführt ist. Über der Platte ist ein Luftauslass in Form einer Anordnung vieler kleiner Löcher in dem Staubsaugergehäuse vorgesehen, wobei die Löcher gegenüber den länglichen Rohren versetzt angeordnet sind.

Aus der JP 11-146846 A ist ein Staubsauger bekannt, der eine Klappe mit Lüftungsrillen aufweist, welche unterhalb eines Luftaustrittsbereiches über ein Scharnier an dem Staubsauger befestigt ist.

Aus der US 4,280,245 A ist ein Staubsauger bekannt, der einen Schalldämpdom aufweist, der oberhalb eines in dem Staubsaugergehäuse ausgebildeten Hauptauslasses für die durch den Staubsauger hindurch geförderte Luft angeordnet ist.

Aus der US 2003/145419 A1 ist eine Luftauslassstruktur für einen Staubsauger mit einem Rahmen, einem Filter und einer Filterabdeckung bekannt. Dabei weist die Filterabdeckung einen Grillabschnitt auf und ist lösbar an dem Rahmen befestigt.

Nachteilig an den bisherigen Lösungen jedoch ist, dass gleichwohl Bereiche verbleiben, in denen der Nutzer eines Bodenpflegegerätes unangenehme Luftströme verspüren kann, selbst noch in Abständen von 1 m und mehr Entfernung von der Luftaustrittsöffnung.

Hiervon ausgehend liegt der vorliegenden Erfindung die Aufgabe zugrunde, ein verbessertes Bodenpflegegerät, insb. Haushaltsstaubsauger, bereitzustellen, welcher mittels einer verbesserten Ausblascharakteristik die im Stand der Technik bekannten Nachteile minimiert.

Diese Aufgabe wird durch ein Bodenpflegegerät, insb. Haushaltsstaubsauger, mit den Merkmalen des unabhängigen Anspruchs 1 gelöst. Vorteilhafte Aus- und Weiterbildungen, welche einzeln oder in Kombination miteinander eingesetzt werden können, sind Gegenstand der abhängigen Ansprüche.

Das erfindungsgemäße Bodenpflegegerät, insb. Haushaltsstaubsauger, baut auf gattungsgemäßen Geräten dadurch auf, dass der ersten Abdeckung wenigstens eine weitere Abdeckung mit Luftführungselementen nachgeordnet ist, welche in ihrer Anordnung, Art und/oder Geometrie von den ersten Luftführungselementen abweichend ausgebildet sind. Durch die wenigstens zweiteilige Abdeckung der Luftaustrittsöffnung können vorteilhaft Luftführungselemente mit einzigartigen Geometrien ausgebildet welche, welche derart deutlich verbesserte Diffus-Luftströme erzeugen, wie diese mit einteiligen Abdeckungen oder anderen aus dem Stand der Technik bekannten Lösungen nicht realisierbar sind.

Erfindungsgemäß bevorzugt lenken die in der ersten und zweiten Abdeckung ausgebildeten Luftführungselemente den Luftstrom (L) wenigstens zweimal in seiner Richtung um.

Dabei können die Luftführungselemente in ihrer Art gleich oder unterschiedlich ausgebildet oder versetzt oder unter verschiedenen Winkel zueinander angeordnet sein.

Insbesondere können die Luftführungselemente in einem Winkel zwischen 30° bis 150° zueinander angeordnet sein.

Zweckmäßiger Weise können die Luftführungselemente in ihrer Art und/oder Geometrie gleich oder unterschiedlich ausgebildet sein, insbesondere als Prallwand, Strömungskanal, Flügelprofil, oder dergleichen mehr.

Alternativ oder kumulativ hierzu können auch die Abdeckungen in ihrer Art und/oder Geometrie regelmäßig und/oder zyklisch alternierend ausgebildete Luftführungselemente aufweisen.

Zur Erzeugung diffuser Luftströme hat sich auch bewährt, die zweiten Luftführungselemente zueinander größer beanstandet anzuordnen als die ersten Luftführungselemente

Besonders gute Diffus-Luftströme haben sich bei erfindungsgemäßen Luftführungselementen eingestellt, welche wenigstens zur Hälfte, vorzugsweise jedoch in Gänze als S-Form ausgebildet sind, so dass die Luftführungselemente von erster und zweiter Abdeckung insgesamt wenigsten eine, vorzugsweise ein doppel-S-Form, ergeben, welche bevorzugt gegensinnig zueinander ausgebildet ist.

Um benachbart der Luftaustrittsöffnung ein kreuzen von Luftströmen zu erzielen hat sich bewährt, die Luftführungselemente von erster und zweiter Abdeckung gruppenweise gegensinnig um ein, vorzugsweise kreuzförmiges, Mittenelement anzuordnen.

Zur Reduzierung die Luftströmungsgeschwindigkeit kann die zweite Abdeckung einen größere Luftaustrittsfläche als die erste Abdeckung aufweisen.

Vorzugsweise ist die erste Abdeckung integraler Bestandteil eines Staubsaugergehäuseteils, insbesondere eines Seitenteils, Deckels, Kappe, separate Gebläseabdeckungselements oder anderen Bauteils des Staubsaugers.

Erfindungsgemäß bevorzugt jedoch ist zumindest die zweite Abdeckung als Aufsatzteil ausgebildet und mit der ersten Abdeckung beispielsweise durch Aufsteckung, Verklebung, Verschweißung, Anspritzung, Verschraubung oder dergleichen verbindbar.

Mit der vorliegenden Erfindung lassen sich erstmals Diffus-Luftströme erzeugen, welche für den Benutzer eines Bodenpflegegerätes bei leistungsstärkeren Gebläsen größer 1400 Watt schon in Abständen von etwa 25 bis 65 cm, insbesondere von etwa 35 bis 55 cm, vorzugsweise bei Entfernungen zwischen 40 und 45 cm zur Luftaustrittsöffnung oder bei leistungsschwächeren Gebläsen kleiner 1600 Watt auch in Abständen von 10 bis 45 cm, insbesondere von 20 bis 35 cm, vorzugsweise bei Entfernungen zwischen 25 und 30 cm zur Luftaustrittsöffnung kaum noch spürbar sind.

Zusätzliche Einzelheiten und weitere Vorteile der Erfindung werden nachfolgend beispielhaft an Hand eines Haushaltsstaubsaugers, auf welchen die vorliegende Erfindung jedoch nicht beschränkt ist, und in Verbindung mit der beigefügten Zeichnung beschrieben.

Darin zeigen schematisch:
- Fig. 1: beispielhaft einen Haushaltsstaubsauger in einer perspektivischen Ansicht;
- Fig. 2: den Deckel des Staubsauger nach Fig. 1 mit erfindungsgemäßen Luftführungs- elementen in einer Draufsicht
- Fig. 3: die Luftführungselemente nach Fig. 2 in einer Seitenschnittansicht entlang der Linie A-A; und
- Fig. 4: die Luftführungselemente nach Fig. 3 ausschnittsweise in einer perspektivischen Explosionsdarstellung.

Bei der nachfolgenden Beschreibung einer bevorzugten Ausführungsform der vorliegenden Erfindung bezeichnen gleiche Bezugszeichen gleiche oder vergleichbare Komponenten.

Wie in den Fig. 1 und 2 dargestellt besteht der Deckel 22 eines erfindungsgemäßen Staubsaugers 10 wenigstens abschnittsweise aus zwei schalenförmigen Abdeckungen 30 und 40, die im Bereich einer oder mehrerer auch als Ausblasschlitze bezeichneten Luftaustrittsöffnungen 21 übereinander liegend angeordnet sind. Der Grunddeckel 23 ist im Bereich des Staubraums 24 geschlossen ausgebildet, so dass kein Vakuum-Verlust entsteht.

Die zweite Abdeckung 40 wird beispielsweise von oben auf die erste Abdeckung 30, welche Teil des Grunddeckel 23 sein kann, aufgesteckt und z.B. über zueinander korrespondierend ausgebildete durchtauchende Rippen 31, 42 ggf. mittels Ultraschall und/oder durch Klebung verstemmt und/oder anders form- und/oder kraftschlüssig miteinander verbunden, so dass ein Lösen nicht mehr möglich ist.

Erfindungsgemäß sind in der zweiten Abdeckung 40 Luftführungselemente 41 angeordnet, welche in ihrer Anordnung, Art und/oder Geometrie von Luftführungselementen 31 der ersten Abdeckung 30 wenigstens segmentweise abweichend ausgebildet sind und umgekehrt. Insbesondere können rippenförmig ausgebildete Luftführungselemente 31 der ersten Abdeckung 30 im Ausblasbereich 21 derart schräg angestellt sein, dass sie den Luftstrom L zunächst abbremsen. In der zweiten Abdeckung 40 ausgebildete rippenförmige Luftführungselemente 41 geben dann der Ausblassluft L die gewünschte Richtung.

Wie in Fig. 3 ersichtlich, sind erste und zweite Luftführungselemente 31 und 41 vorzugsweise gegensinnig S-förmig ausgebildet. Die im montierten Zustand von erster 30 und zweiter 40 Abdeckung einhergehende doppel-S-Form 51 bewirkt hervorragend die zuvor beschriebene Abbremsung und Richtungsgebung des Luftstroms L, ohne die Luftströmung L dergestalt zu bremsen, dass ein ggf. das Gebläse 11 schädigender und insoweit unerwünschter Wärmerückstau entsteht. Er L behält somit eine "gesunde" Grundgeschwindigkeit bei.

Wie Fig. 3 weiterhin verdeutlich, können die aus den rippenförmigen Luftführungselementen 31 und 41 entstehenden doppel-S-förmigen Führungselemente 51 insb. gegensinnig um ein, vorzugsweise kreuzförmiges, Mittenelement 50 von beispielsweise je fünf doppel-S-förmige Führungselementen 51 gruppiert angeordnet sein, so dass die links L1 und die rechts L2 um das Mittenelement 50 strömende Luft L sich über dem Gerät 10 kreuzt, je nach verwendeten Gebläse 11 und Filter (nicht dargestellt) vorzugsweise in einem Abstand von 10 bis 65 cm, bei leistungsstärkeren Gebläsen 11 insbesondere bei etwa 40 cm oder 45 cm, bei leistungsschwächeren Gebläsen 11 insbesondere bei 25 oder 30 cm Entfernung von der/den Luftaustrittsöffnung/en 21. Mit anderen Worten bewirken die erfindungsgemäßen Luftführungselemente 31, 41, 51, dass die ausströmende Luft L, L1, L2, ... nicht annähernd so lang zielgerichtet im Raum verbleibt, wie dies bei den aus dem Stand der Technik bekannten Bodenpflegegeräten der Fall, ist.

Fig. 4 schließlich zeigt die in erster 30 und zweiter 40 Abdeckung ausgebildeten Luftführungselemente 31 und 41 nach Fig. 3 ausschnittsweise in einer perspektivischen Explosionsdarstellung, welche 30, 31, 40, 41 vorzugsweise in der sog. Auf-Zu-Technik ohne separaten Querschieber hergestellt sein können. Insbesondere ist erkennbar, wie die nächstliegende erste Abdeckung 30 des auszublasenden Luftstroms L in eine erste Richtung umlenkt, die der Senkrechten zu der Abdeckung 30 abweicht und wie die weitere zweite Abdeckung 40 den Luftstrom L in eine entgegengesetzten Richtung zu der ersten Umlenkung richtet.

Mit der vorliegenden Erfindung lassen sich erstmals Diffus-Luftströme L, L1, L2, ... erzeugen, welche für den Benutzer eines Bodenpflegegerätes 10 schon in Abständen von 30 bis 50 cm zur Luftaustrittsöffnung 21 kaum noch spürbar sind.

Darüber hinaus erlaubt der aus zwei schalenförmigen Abdeckungen 30 und 40 gebildete Deckel 22 ein Verklemmen weiterer Bauteile wie Sichtfenster 60 für die Leistungsanzeige, ohne dass es zusätzlicher werkzeugaufwendiger Verrastungen bedarf.

Insgesamt aber liegt der Vorteil der vorliegenden Erfindung darin, dass die Ausblassluft L zunächst abgebremst und dann umgelenkt wird, so dass ein Luftstrom L entsteht, welcher in 1 Meter und mehr Abstand zur Ausblasöffnung 21 nicht mehr wahrnehmbar ist.

Mit anderen Worten: durch die wenigstens zweiteilige Abdeckung 30, 40 der Luftaustrittsöffnung 21 können vorteilhaft Luftführungselemente mit einzigartigen Geometrien 50, 51 ausgebildet welche, welche derart deutlich verbesserte Diffus-Luftströme L, L1, L2 ... erzeugen, wie diese mit einteiligen Abdeckungen oder anderen aus dem Stand der Technik bekannten Lösungen nicht realisierbar sind.

### Bezugszeichenliste

- 10: Staubsauger
- 11: Gebläseaggregat

- 20: Staubsaugergehäuse
- 21: Luftaustrittsöffnung
- 22: Deckel des Straubsaugers 10
- 23: Grunddeckel
- 24: Staubraum

- 30: erste Abdeckung
- 31: erste Luftführungselemente
- 32: durchtauchende Rippen der ersten Abdeckung 30

- 40: weitere, insb. zweite Abdeckung
- 41: weitere, insb. zweite Luftführungselemente
- 42: durchtauchende Rippen der zweiten Abdeckung 40

- 50: Mittenelement, insb. kreuzförmig ausgebildet
- 51: doppel-s-förmige Führungselemente

- 60: Sichtfenster

- L: Luftstrom

## Patentansprüche

1. Bodenpflegegerät (10), insbesondere Haushaltsstaubsauger, mit mindestens einer Luftaustrittsöffnung (21) am Gerätegehäuse (20) für den von einem Gebläseaggregat (11) erzeugten Luftstrom (L), wobei in Bezug auf die Richtung des Luftstromes (L) nach der Luftaustrittsöffnung (21) eine erste Abdeckung (30) mit Luftführungselementen (31) zur Brechung des Luftstroms (L) angeordnet ist, welcher wenigstens eine weitere Abdeckung (40) mit Luftführungselementen (41) nachgeordnet ist, welche in ihrer Anordnung, Art und/oder Geometrie von den ersten Luftführungselementen (31) abweichend ausgebildet sind, **dadurch gekennzeichnet, dass** die Luftführungselemente (31, 41) zur Hälfte oder in Gänze als S-Form ausgebildet sind.

2. Bodenpflegegerät (10) nach Anspruch 1, **dadurch gekennzeichnet, dass** die Luftführungselemente (31, 41) den Luftstrom (L) wenigstens zweimal in seiner Richtung umlenken.

3. Bodenpflegegerät (10) nach Anspruch 1 oder 2, **dadurch gekennzeichnet, dass** in ihrer Art gleich oder unterschiedlich ausgebildete Luftführungselemente (31; 41) versetzt oder unter verschiedenen Winkel zueinander angeordnet sind.

4. Bodenpflegegerät (10) nach Anspruch 3, **dadurch gekennzeichnet**, die Luftführungselemente (31, 41) in einem Winkel zwischen 30° bis 150° zueinander angeordnet sind.

5. Bodenpflegegerät (10) nach einem der vorherigen Ansprüche, **dadurch gekennzeichnet, dass** Luftführungselemente (31; 41) in ihrer Art und/oder Geometrie gleich oder unterschiedlich ausgebildet sind, insbesondere als Prallwand, Strömungskanal, oder Flügelprofil.

6. Bodenpflegegerät (10) nach einem der vorherigen Ansprüche, **dadurch gekennzeichnet, dass** die Abdeckungen (30; 40) in ihrer Art und/oder Geometrie regelmäβig und/oder zyklisch alternierend ausgebildete Luftführungselemente (31, 41) aufweisen.

7. Bodenpflegegerät (10) nach einem der vorherigen Ansprüche, **dadurch gekennzeichnet, dass** die zweiten Luftführungselemente (41) zueinander größer beabstandet sind als die ersten Luftführungselemente (31).

8. Bodenpflegegerät (10) nach einem der vorherigen Ansprüche, **dadurch gekennzeichnet, dass** die Luftführungselemente (31 und 41) von erster und zweiter Abdeckung (30 und 40) eine S- oder, vorzugsweise gegensinnige, doppel-S-Form bilden.

9. Bodenpflegegerät (10) nach einem der vorherigen. Ansprüche, **dadurch gekennzeichnet, dass** die Luftführungselemente (31 und 41) von erster und zweiter Abdeckung (30 und 40) gruppenweise gegensinnig um ein, vorzugsweise kreuzförmiges, Mittenelement (50) angeordnet sind.

10. Bodenpflegegerät (10) nach einem der vorherigen Ansprüche, **dadurch gekennzeichnet, dass** die zweite Abdeckung (40) eine größere Luftaustrittsfläche als die erste Abdeckung (30) aufweist.

11. Bodenpflegegerät (10) nach einem der vorherigen Ansprüche, **dadurch gekennzeichnet, dass** die erste Abdeckung (30) integraler Bestandteil eines Staubsaugergehäuseteils (22) ist.

12. Bodenpflegegerät (10) nach einem der vorherigen Ansprüche, **dadurch gekennzeichnet, dass** die zweite Abdeckung (40) als Aufsatzteil ausgebildet ist.

## Claims

1. Floor cleaning apparatus (10), particularly household vacuum cleaner, with at least one air outlet opening (21) at the apparatus housing (20) for the air flow (L) produced by a fan unit (11), wherein a first cover (30) with air guide elements (31) for breaking up the air flow (L) is arranged after the air outlet opening (21) with respect to the direction of the air flow (L), downstream of which cover is arranged at least one further cover (40) with air guide elements (41) constructed to differ in their arrangement, kind and/or geometry from the first air guide elements (31), **characterised in that** the air guide elements (31, 41) are formed by half or entirely as an S shape.

2. Floor cleaning apparatus (10) according to claim 1, **characterised in that** the air guide elements (31, 41) deflect the air flow (L) at least twice in its direction.

3. Floor cleaning apparatus (10) according to claim 1 or 2, **characterised in that** air guide elements (31, 41) constructed to be the same or different in kind are arranged to be offset or at different angles to one another.

4. Floor cleaning apparatus (10) according to claim 3, **characterised in that** the air guide elements (31, 41) are arranged at an angle of between 30° and 150° relative to one another.

5. Floor cleaning apparatus (10) according to any one of the preceding claims, **characterised in that** air guide elements (31; 41) are constructed to be the same or different in their kind and/or geometry, particularly as a baffle wall, flow channel or vane profile member.

6. Floor cleaning apparatus (10) according to any one of the preceding claims, **characterised in that** the covers (30; 40) have air guide elements (31, 41) constructed to regularly and/or cyclically alternate in their kind and/or geometry.

7. Floor cleaning apparatus (10) according to any one of the preceding claims, **characterised in that** the second air guide elements (41) have a greater spacing from one another than the first air guide elements (31).

8. Floor cleaning apparatus (10) according to any one of the preceding claims, **characterised in that** the air guide elements (31 and 41) of the first and second covers (30 and 40) form an S-shape or, preferably in opposite sense, a double S-shape.

9. Floor cleaning apparatus (10) according to any one of the preceding claims, **characterised in that** the air guide elements (31 and 41) of the first and second covers (30 and 40) are arranged in groups in opposite sense about a, preferably cruciform, centre element (50).

10. Floor cleaning apparatus (10) according to any one of the preceding claims, **characterised in that** the second cover (40) has a greater air outlet area than the first cover (30).

11. Floor cleaning apparatus (10) according to any one of the preceding claims, **characterised in that** the first cover (30) is an integral component of a vacuum cleaner housing part (22).

12. Floor cleaning apparatus (10) according to any one of the preceding claims, **characterised in that** the second cover (40) is constructed as an attachment part.

## Revendications

1. Appareil d'entretien du sol (10), notamment aspirateur ménager, comprenant au moins une ouverture de sortie d'air (21) sur le carter de l'appareil (20) pour le flux d'air (L) généré par un ensemble de soufflerie (11), un premier revêtement (30) avec des éléments de guidage d'air (31) étant disposés après l'ouverture de sortie d'air (21) par rapport à la direction du flux d'air (L) pour casser le flux d'air (L), revêtement en aval duquel est disposé au moins un autre revêtement (40) avec des éléments de guidage d'air (41), qui sont conçus différents des premiers éléments de guidage d'air (31) dans leur agencement, nature et/ou géométrie, **caractérisé en ce que** les éléments de guidage d'air (31, 41) sont conçus pour la moitié ou entièrement en forme de S.

2. Appareil d'entretien du sol (10) selon la revendication 1, **caractérisé en ce que** les éléments de guidage d'air (31, 41) dévient le flux d'air (L) au moins deux fois dans sa direction.

3. Appareil d'entretien du sol (10) selon la revendication 1 ou 2, **caractérisé en ce que** les éléments de guidage d'air (31 ; 41) conçus identiques ou différents dans leur nature sont disposés de façon décalée ou en formant différents angles les uns par rapport aux autres.

4. Appareil d'entretien du sol (10) selon la revendication 3, **caractérisé en ce que** les éléments de guidage d'air (31, 41) sont disposés en formant un angle compris entre 30° et 150° les uns par rapport aux autres.

5. Appareil d'entretien du sol (10) selon l'une quelconque des revendications précédentes, **caractérisé en ce que** les éléments de guidage d'air (31 ; 41) sont conçus identiques ou différents dans leur nature et/ou la géométrie, en particulier sous forme de surface de réflexion, canal d'écoulement ou profil d'ailette.

6. Appareil d'entretien du sol (10) selon l'une quelconque des revendications précédentes, **caractérisé en ce que** les revêtements (30 ; 40) présentent des éléments de guidage d'air (31, 41) conçus dans leur nature et/ou géométrie de façon régulière et/ou cyclique en alternance.

7. Appareil d'entretien du sol (10) selon l'une quelconque des revendications précédentes, **caractérisé en ce que** les seconds éléments de guidage d'air (41) sont espacés les uns des autres d'une distance plus grande que les premiers éléments de guidage d'air (31).

8. Appareil d'entretien du sol (10) selon l'une quelconque des revendications précédentes, **caractérisé en ce que** les éléments de guidage d'air (31 et 41) du premier et du second revêtement (30 et 40) présentent une forme de S ou de double S, de préférence de sens opposé.

9. Appareil d'entretien du sol (10) selon l'une quelconque des revendications précédentes, **caractérisé en ce que** les éléments de guidage d'air (31 et 41) du premier et du second revêtement (30 et 40) sont disposés par groupes dans le sens opposé autour d'un élément central (50), de préférence en forme de croix.

10. Appareil d'entretien du sol (10) selon l'une quelconque des revendications précédentes, **caractérisé en ce que** le second revêtement (40) présente une surface de sortie d'air plus grande que le premier revêtement (30).

11. Appareil d'entretien du sol (10) selon l'une quelconque des revendications précédentes, **caractérisé en ce que** le premier revêtement (30) est un élément intégré d'une partie de carter d'aspirateur (22).

12. Appareil d'entretien du sol (10) selon l'une quelconque des revendications précédentes, **caractérisé en ce que** le second revêtement (40) est conçu comme partie rapportée.
